# FASCICULE DE BREVET EUROPEEN

(11) **EP 3 887 603 B1**
(45) Date de publication et mention de la délivrance du brevet: **27.12.2023**
(21) Numéro de dépôt: 19835686.7
(22) Date de dépôt: 04.11.2019
(51) Int. Cl.: E02D 3/12

(54) **PROCEDE DE TRAITEMENT D'UN SOL**
VERFAHREN ZUR BODENBEHANDLUNG
METHOD FOR TREATING SOIL

(30) Priorité: 27.11.2018 FR 1871928
(43) Date de publication de la demande: 06.10.2021
(73) Titulaire: Soletanche Freyssinet, 92500 Rueil Malmaison (FR)
(72) Inventeur: DA COSTA, Francisco, 92500 Rueil Malmaison (FR)
(74) Mandataire: Cabinet Beau de Loménie
(86) Numéro de dépôt international: PCT/FR2019/052597
(87) Numéro de publication internationale: WO 2020/109682

(56) Documents cités:
- EP-A2- 1 520 936
- FR-A1- 2 529 612
- JP-A- 2017 048 586

## Description

### Domaine Technique

La présente invention concerne le domaine du traitement d'un sol afin d'en modifier les propriétés physiques telles que par exemple l'étanchéité ou la solidité. L'invention porte plus précisément sur un procédé de traitement d'un tel sol.

### Technique antérieure

Il est connu d'injecter dans un sol des fluides d'injection tel que des produits d'étanchéification ou de rigidification. En particulier, lorsqu'un produit de rigidification est injecté dans un sol, il comble les aspérités dudit sol ou les fissures présentes en cas de sol rocheux, afin de consolider ce dernier.

Pour traiter un sol en profondeur, il est connu des procédés dans lesquels on réalise un forage puis on injecte le fluide d'injection depuis une zone d'injection à l'intérieur du forage, vers la paroi latérale dudit forage. Le fluide d'injection se répand alors dans le sol, de sorte qu'une portion de sol est alors traitée. En présence de terrain fortement fracturé ou très instable, il peut toutefois être nécessaire de renforcer la paroi latérale du forage. Aussi, pour éviter que cette paroi ne s'effondre et bouche le forage, on introduit traditionnellement un tube dans le forage, au-dessus de la zone d'injection, au niveau des portions de sol instables.

Ce tube permet de maintenir la paroi latérale du forage et de procéder au traitement du sol indépendamment de l'état du sol aux différentes profondeurs considérées le long du forage. Lorsque l'injection du fluide est terminée, le tube est extrait du forage.

Un inconvénient de ce type de procédé est que lors de l'injection, le fluide d'injection est projeté en partie vers le tube de sorte qu'il couvre ledit tube et s'infiltre entre le tube et la paroi du forage. Le fluide d'injection augmente les frottements entre le tube et le sol, ce qui complique fortement le déplacement ou l'extraction du tube hors du forage. Dans le pire des cas, le fluide d'injection se solidifie de sorte que le tube est pris dans le fluide d'injection, notamment lorsqu'il s'agit d'un produit de rigidification. Le tube est alors bloqué dans le forage par le fluide d'injection, auquel cas il doit être abandonné dans le forage, ce qui n'est pas souhaitable.

Il est connu par exemple du document FR2529612A1 d'utiliser un obturateur disposé entre le fond du forage et le tube, afin de délimiter une zone d'injection. L'obturateur permet d'empêcher la projection du fluide d'injection directement sur le tube et donc de limiter le risque de blocage du tube dans le forage.

On comprend toutefois qu'une fois injecté, le fluide d'injection percole et se propage de proche en proche dans le sol de sorte qu'il contourne l'obturateur. Le fluide d'injection, éventuellement mélangé à des particules de sol, forme alors des déblais s'infiltrant finalement entre le tube et la paroi latérale du forage. L'obturateur est donc insuffisant pour s'affranchir du blocage du tube dans le forage, causé par le fluide d'injection.

### Exposé de l'invention

Un but de la présente invention est de proposer un procédé de traitement d'un sol remédiant aux problèmes précités.

Pour ce faire, l'invention porte sur un procédé de traitement d'un sol comprenant les étapes suivantes :
on fournit un tube ayant une extrémité distale ;
on réalise un forage dans le sol, le forage ayant un fond, une paroi latérale, une profondeur de forage et s'étendant selon une direction de forage;
on positionne le tube dans le forage à une première profondeur prédéterminée inférieure à la profondeur de forage ;
on introduit au moins un premier élément d'obturation dans le forage à une deuxième profondeur prédéterminée comprise entre la première profondeur prédéterminée et la profondeur de forage, de sorte qu'il s'étend entre l'extrémité distale du tube et le fond du forage, ledit au moins un premier élément d'obturation étant configuré pour obturer le forage afin de définir une zone d'injection située entre ledit au moins un premier élément d'obturation, le fond du forage et la paroi latérale du forage ; puis
on injecte un fluide d'injection dans la zone d'injection tout en réalisant une étape d'évacuation des déblais situés entre le tube et la paroi latérale du forage, l'étape d'évacuation des déblais comprenant le nettoyage de la surface extérieure du tube, l'étape de nettoyage de la surface extérieure du tube comprenant l'injection d'un fluide de lavage autour du tube.

Le procédé selon l'invention permet de traiter une ou plusieurs portions de sol choisies à l'aide du fluide d'injection ayant des propriétés physiques adaptées au traitement souhaité.

Le forage est de préférence réalisé à l'aide d'une machine de forage comprenant un outil de découpe du sol. Il présente sensiblement la forme d'un cylindre ayant un diamètre. Le forage comprend avantageusement un bord en partie supérieure, débouchant hors du forage. Le forage est préférentiellement réalisé de manière à traverser la portion de sol à traiter, et la profondeur de forage est choisie de sorte que la portion de sol à traiter est située entre le fond et le bord du forage.

La direction de forage peut être sensiblement verticale ou inclinée par rapport à la verticale.

Le tube présente de préférence la forme d'un cylindre ayant un diamètre légèrement inférieur au diamètre du forage, de sorte qu'il peut aisément être introduit dans ledit forage. Il présente de préférence une longueur inférieure à la profondeur de forage.

Le tube est de préférence configuré pour être disposé dans le forage en regard d'une portion de sol instable ou fracturée, susceptible de s'effondrer. Il permet alors de maintenir la paroi latérale du forage sur une hauteur égale à la première profondeur prédéterminée, afin d'empêcher ladite paroi latérale de s'effondrer.

L'extrémité distale du tube est configurée pour être orientée vers le fond du forage lorsque le tube est introduit dans le forage. La première profondeur prédéterminée est la profondeur à laquelle s'étend ladite extrémité distale du tube lorsqu'il est placé dans le forage.

De plus, le tube comprend de préférence une extrémité proximale configurée pour s'étendre à l'extérieur du forage.

Préférentiellement, le tube de forage peut être déplacé dans le forage de manière à soutenir successivement la paroi latérale du forage à différentes profondeurs. En particulier, le tube peut être déplacé dans une direction opposée au fond du forage, de manière à augmenter progressivement la hauteur de la zone d'injection.

Le fluide d'injection peut être injecté successivement à différentes profondeurs afin de traiter une pluralité de portions de sols.

Sans sortir du cadre de l'invention, le procédé peut comprendre la fourniture et le positionnement d'une pluralité de tubes à différentes profondeurs afin de consolider la paroi latérale du forage auxdites différentes profondeurs.

On injecte le fluide d'injection depuis la zone d'injection, à l'intérieur du forage, de préférence vers la paroi latérale du forage.

Le premier élément d'obturation présente avantageusement une forme cylindrique et un diamètre sensiblement égal au diamètre du forage. Lorsqu'il est introduit dans le forage, il forme de préférence une barrière hermétique afin d'empêcher la projection de fluide hors de la zone de projection et donc directement vers le tube.

On comprend toutefois que le fluide d'injection risque de s'infiltrer dans le sol et de s'y propager par percolation. Aussi, le fluide d'injection, éventuellement mélangé avec des particules de sol, risque de contourner le premier élément d'obturation et de venir en contact avec le tube de forage, via le sol. Le fluide d'injection, éventuellement mélangé avec les particules de sol, forme alors des déblais s'infiltrant entre le tube et la paroi latérale du forage. Ces déblais perturbent le déplacement et l'extraction du tube par rapport au forage.

L'étape d'évacuation des déblais permet alors d'ôter tout ou partie de ces déblais et donc du fluide d'injection en contact avec le tube. Un intérêt est d'empêcher que le tube ne soit pris dans le fluide d'injection, notamment s'il s'agit d'un produit de rigidification tel un ciment. L'étape d'évacuation des déblais permet également d'alléger le tube et de réduire les frottements entre le tube et la paroi latérale du forage, générés par lesdits déblais.

L'étape d'évacuation des déblais facilite donc le déplacement du tube dans le forage ainsi que l'extraction dudit tube hors du forage. Les déblais sont évacués vers l'extérieur du forage et peuvent être traités et réutilisés ultérieurement.

De manière non limitative, l'évacuation des déblais peut être réalisée dès le début de l'injection du fluide d'injection ou de manière différée. L'étape d'évacuation des déblais est de préférence réalisée avant solidification du fluide d'injection en contact avec le tube, notamment lorsqu'il s'agit d'un coulis, par exemple de ciment.

Selon l'invention, l'étape d'évacuation des déblais comprend le nettoyage de la surface extérieure du tube. Un intérêt est d'enlever tout ou partie du fluide d'injection s'étant infiltré entre la paroi latérale du forage et ladite surface extérieure du tube. Le nettoyage de la surface extérieure du tube permet de décoller et évacuer les déblais jusqu'à ce que la surface extérieure du tube soit sensiblement allégée en fluide d'injection et en déblais. Ceci permet encore de réduire les frottements entre le tube et ladite paroi latérale du forage de manière à faciliter d'autant plus le déplacement ou l'extraction du tube hors du forage.

On nettoie de préférence la partie du tube qui est disposée dans le sol.

De manière non limitative, l'étape de nettoyage de la surface extérieure du tube peut être réalisée par aspiration des déblais, en frottant la surface extérieure du tube ou par toute autre technique permettant de réduire la quantité de déblais couvrant ladite surface extérieure du tube.

Avantageusement, l'étape de nettoyage de la surface extérieure du tube comprend la mise en rotation dudit tube autour de la direction de forage. Cette mise en rotation permet d'éviter la solidification du fluide d'injection en contact avec le tube et donc le blocage du tube dans le forage. En outre, la mise en rotation du tube à pour tendance de déplacer les déblais vers les extrémités du tube et donc de nettoyer la surface extérieure du tube. Par ailleurs, la mise en rotation du tube génère des frottements entre la surface extérieure du tube et la paroi latérale du forage permettant de décoller les déblais couvrant ladite surface extérieure du tube.

La vitesse de rotation du tube est de préférence relativement lente, de l'ordre de quelques tours par minute. La vitesse de rotation du tube peut avantageusement être contrôlée, surveillée et enregistrée.

La mise en rotation du tube peut être commandée manuellement par un opérateur ou déclenchée automatiquement en réponse à un signal de déclenchement. Préférentiellement, l'étape de mise en rotation du tube est réalisée à l'aide d'un dispositif de déplacement configuré pour entraîner le tube en rotation autour de la direction de forage.

De manière non limitative, le dispositif de déplacement peut être également configuré pour déplacer le tube en translation, notamment selon la direction de forage. Ceci permet d'introduire facilement le tube dans le forage et d'ajuster aisément la première profondeur déterminée à laquelle s'étend le tube dans le forage, tout en mettant ledit tube en rotation.

Le dispositif de déplacement est disposé avantageusement hors du forage et coopère avec le tube de sorte que l'extrémité proximale du tube s'étend également hors du forage. Le couple appliqué au tube lors de sa mise en rotation peut avantageusement être contrôlé.

De manière avantageuse, l'extrémité distale du tube porte un organe de coupe, et l'étape de forage du sol est réalisée à l'aide du tube déplacé dans le sol selon la direction de forage jusqu'à la profondeur de forage. Un intérêt est de réaliser le forage et l'introduction du tube dans le forage en une seule étape. On s'affranchit de l'utilisation d'un outil de forage distinct du tube et d'une étape d'introduction du tube ultérieure au forage. Ceci permet de gagner du temps et de réduire le nombre d'outils nécessaires pour la mise en oeuvre du procédé de traitement.

Avantageusement, le diamètre du tube est sensiblement égal au diamètre du forage, grâce à quoi le tube épouse sensiblement la forme du forage. Un intérêt est de réduire au maximum l'affaissement de la paroi latérale du forage vers l'intérieur du forage. Le risque d'effondrement de la paroi latérale du forage est d'autant plus réduit.

Préférentiellement, le procédé comprend les étapes selon lesquelles on fournit un capteur de couple, on mesure le couple résistant appliqué au tube à l'aide du capteur de couple, et on détecte une éventuelle présence de déblais en contact avec le tube, grâce au couple résistant mesuré.

La présence de déblais, et notamment de fluide d'injection, au contact du tube induit des frottements s'opposant à la mise en rotation dudit tube. Ceci génère un couple résistant s'opposant à l'entrainement du tube en rotation. Aussi, en détectant la présence d'un tel couple résistant, ou d'un couple résistant supérieur à un seuil prédéterminé, appliqué au tube, à l'aide du capteur de couple, on peut déduire la présence de déblais perturbant la rotation du tube.

Un intérêt et de pouvoir déclencher la mise en rotation du tube uniquement en présence de déblais au contact dudit tube. Ceci permet de réduire l'usure du tube ainsi que les coûts en carburant nécessaires à sa mise en rotation.

De préférence, ledit au moins un premier élément d'obturation présente une position rétractée dans laquelle il peut être déplacé dans le forage et une position déployée dans laquelle il coopère avec la paroi latérale du forage pour obturer le forage afin de définir ladite zone d'injection. Un intérêt est de pouvoir introduire facilement l'élément d'obturation dans le forage. Il est préférentiellement introduit dans le forage en position rétractée, déplacé jusqu'à la deuxième profondeur prédéterminée puis placé en position déployée.

Un autre intérêt est de pouvoir ajuster la position du premier élément d'obturation à tout moment, par exemple lorsqu'il est nécessaire de traiter successivement différentes portions de sols à différentes profondeurs. Dans ce cas, le premier élément d'obturation est placé en position rétractée, déplacé, puis de nouveau placé en position déployée. Ceci permet également d'ajuster les dimensions de la zone d'injection.

Avantageusement, ledit au moins un premier élément d'obturation est gonflable. En position rétractée, l'élément d'obturation est dégonflé tandis qu'il est gonflé lorsqu'il est placé en position déployée. Un intérêt est de pouvoir placer facilement et rapidement le premier élément d'obturation en position rétractée ou en position déployée. Un autre intérêt est que le premier élément d'obturation épouse plus efficacement la paroi latérale du forage une fois gonflé, ce qui réduit le risque de fuite et donc d'infiltration de fluide d'injection entre ladite paroi latérale du forage et ledit premier élément d'obturation.

De manière non limitative, l'élément d'obturation peut être relié à un organe de gonflage disposé hors du forage, permettant de le gonfler ou le dégonfler depuis l'extérieur du forage.

Préférentiellement, l'introduction dudit au moins un premier élément d'obturation dans le forage comprend l'introduction dudit premier élément d'obturation, en position rétractée, dans le tube et le déplacement dudit premier élément d'obturation le long du tube jusqu'à la deuxième profondeur prédéterminée. Le tube est donc mis en place dans le forage avant d'introduire et de positionner le premier élément d'obturation. Un intérêt est de réduire le risque que ledit premier élément d'obturation ne soit endommagé à cause d'un effondrement de la paroi latérale du forage. En outre, le tube permet de guider le déplacement du premier élément d'obturation dans le forage. Les dimensions transversales du premier élément d'obturation en position rétractée sont inférieures au diamètre du tube.

De manière avantageuse, l'injection du fluide d'injection est réalisée à l'aide d'un dispositif d'injection comprenant un canal d'injection s'étendant à l'intérieur du tube et débouchant dans la zone d'injection.

Le canal d'injection est de préférence connecté à une source d'alimentation en fluide d'injection située hors du forage et permet d'amener le fluide d'injection depuis l'extérieur du forage jusque dans la zone d'injection. Le tube permet de protéger le canal d'injection contre l'effondrement de la paroi latérale du forage et réduit les risques d'endommagement dudit canal d'injection.

De préférence, le dispositif d'injection comprend une buse d'injection disposée à l'extrémité distale du canal d'injection et configurée pour être introduite dans la zone d'injection, à une profondeur voulue. Le dispositif d'injection est de préférence déplacé le long du forage, dans la zone d'injection, afin de traiter une pluralité de portions de sol à des profondeurs différentes.

Avantageusement, le canal d'injection traverse ledit au moins un premier élément d'obturation, grâce à quoi le fluide d'injection peut être aisément injecté dans la zone d'injection, entre le premier élément d'obturation et le fond du forage. Le premier élément d'obturation s'étend donc radialement autour du canal d'injection. Lorsqu'il est en position déployée, le premier élément d'obturation épouse sensiblement la forme du canal d'injection, de manière à réduire le risque d'infiltration de fluide d'injection entre ledit premier élément d'obturation et ledit canal d'injection.

De préférence, le premier élément d'obturation et le canal d'injection sont introduits simultanément dans le forage.

Préférentiellement, le procédé de traitement comprend une étape selon laquelle on introduit un deuxième élément d'obturation dans le forage à une troisième profondeur prédéterminée comprise entre la deuxième profondeur prédéterminée et la profondeur de forage, de sorte qu'il se trouve entre ledit au moins un premier élément d'obturation et le fond du forage, ledit deuxième élément d'obturation étant configuré pour obturer le forage de sorte que la zone d'injection s'étend entre le premier élément d'obturation, le deuxième élément d'obturation et la paroi latérale du forage.

Le deuxième élément d'obturation empêche l'injection de fluide directement entre le fond du forage et ledit deuxième élément d'obturation. Un intérêt est de délimiter une zone d'injection de hauteur réduite, considérée selon la direction de forage. Ceci permet de traiter une portion de sol réduite et localisée. On évite ainsi de traiter le sol jusqu'au fond du forage, si cela n'est pas nécessaire.

Le deuxième élément d'obturation est de préférence identique au premier élément d'obturation. Il est préférentiellement gonflable et peut être déplacé aisément à l'intérieur du forage. De manière avantageuse, les premier et deuxième éléments d'obturation sont fixes l'un par rapport à l'autre de sorte que la distance les séparant reste constante et qu'ils peuvent être déplacés conjointement.

Selon une variante non limitative, les premier et deuxième éléments d'obturation peuvent être mobiles l'un par rapport à l'autre. Aussi, dans cette variante, la hauteur de la zone d'injection, considérée selon la direction de forage, peut être ajustée en déplaçant les premier et deuxième éléments d'obturation l'un par rapport à l'autre, afin de modifier la distance les séparant.

De manière avantageuse, les premier et deuxième éléments d'obturation sont introduits dans le forage en même temps. Ils sont de préférence tous les deux introduits dans le tube en position rétractée, positionnés dans le forage puis placés en position déployée.

De préférence, le fluide d'injection est choisi parmi un produit d'étanchéification et une boue durcissable configurée pour consolider le sol. Le produit d'étanchéification est particulièrement adapté lorsqu'il est nécessaire de traiter le sol pour réduire les infiltrations d'eau, par exemple sous un barrage. L'utilisation d'une boue durcissable est particulièrement adaptée pour renforcer le sol, lorsqu'il est destiné à soutenir un bâtiment.

En variante, le fluide d'injection peut être un coulis ou un béton.

Le fluide d'injection est de préférence un fluide apte à s'infiltrer et percoler dans un sol poreux, afin de s'y propager pour traiter une portion de sol étendue autour du forage.

Selon l'invention, l'étape de nettoyage de la surface extérieure du tube comprend l'injection d'un fluide de lavage autour du tube. Un intérêt est d'éliminer efficacement les déblais s'étant infiltrés entre le tube de forage et la paroi latérale du forage. Le fluide de lavage emporte les déblais situés entre le tube et la paroi latérale du forage et nettoie efficacement la surface extérieure du tube. Le risque que le tube reste coincé dans le forage est d'autant plus réduit.

Le fluide de lavage est avantageusement projeté de manière homogène sur toute la surface extérieure du tube. L'injection du fluide de lavage peut être déclenchée dès l'injection du fluide d'injection ou de manière différée.

L'étape de nettoyage de la surface extérieure du tube comprend l'injection du fluide de lavage ou la mise en rotation du tube simultanément à l'injection du fluide de lavage.

Préférentiellement, Le fluide de lavage est injecté si une présence de déblais en contact avec le tube est détectée à l'aide du capteur de couple. Un intérêt est de ne pas injecter le fluide de lavage inutilement, en absence de déblais en contact avec le tube. Ceci réduit la quantité de fluide de lavage nécessaire et donc les coûts associés au nettoyage du tube.

De manière non limitative, l'injection du fluide de lavage peut être déclenchée lorsque la quantité de déblais détectée au contact du tube est supérieure à un seuil prédéterminé.

De manière avantageuse, le fluide de lavage est injecté par l'extrémité distale du tube vers le fond du forage. Le tube est utilisé comme une conduite, de sorte que le fluide est introduit dans le tube depuis son extrémité proximale, puis amené jusqu'à l'extrémité distale du tube et enfin injecté dans le forage par son extrémité distale. Le fluide de lavage remplit alors une partie supérieure du forage située au-dessus du premier élément d'obturation et s'infiltre entre la surface extérieure du tube et la paroi latérale du forage. Les déblais présents dans cette partie supérieure du forage se mélangent alors au fluide de lavage et sont entraînés vers l'extrémité supérieure du forage. Le fluide de lavage chasse ensuite les déblais hors du forage. Cette étape permet d'évacuer les déblais et de nettoyer efficacement la surface extérieure du tube.

De préférence, l'étape d'injection d'un fluide de lavage est réalisée à l'aide d'une tête d'injection configurée pour injecter le fluide de lavage dans le tube, la tête d'injection comprenant une partie fixe et une partie pivotante, la partie pivotante étant configurée pour coopérer avec le tube. La tête d'injection est de préférence configurée pour être connectée à une source d'alimentation en fluide de lavage.

La tête d'injection peut avantageusement être montée de manière amovible à l'extrémité proximale du tube, de sorte que la partie pivotante coopère avec ladite extrémité proximale du tube. La partie fixe peut être solidaire d'un dispositif de déplacement du tube.

La tête d'injection comprend avantageusement un trou traversant les parties fixe et pivotante selon la direction de forage. Le trou traverse donc la tête d'injection, de préférence de part en part. Ledit trou est configuré pour recevoir un canal d'injection. En outre, le premier élément d'obturation peut avantageusement être introduit par ledit trou traversant et guidé jusque dans le forage via la tête d'injection puis le tube.

La tête d'injection comprend avantageusement une paroi latérale dans laquelle est ménagé un orifice. Ledit orifice traverse la partie fixe et la partie pivotante et débouche dans le trou traversant. Ledit orifice est configuré pour être connecté à une source d'alimentation en fluide de lavage. Aussi, le fluide est injecté dans le trou traversant la tête d'injection, via l'orifice ménagé dans sa paroi latérale. Le fluide de lavage est alors guidé dans le tube. Le fluide de lavage s'écoule avantageusement entre le tube et le canal d'injection.

L'invention porte également sur un dispositif de traitement d'un sol dans lequel est réalisé un forage ayant un fond, une paroi latérale, une profondeur de forage et s'étendant selon une direction de forage, le dispositif de traitement comprenant :
un tube ayant une extrémité distale, ledit tube étant configuré pour être positionné dans le forage à une première profondeur prédéterminée inférieure à la profondeur de forage ;
au moins un premier élément d'obturation configuré pour être introduit dans le forage à une deuxième profondeur prédéterminée comprise entre la première profondeur prédéterminée et la profondeur de forage, ledit au moins un premier élément d'obturation étant configuré pour obturer le forage afin de définir une zone d'injection située entre ledit au moins un premier élément d'obturation, le fond du forage et la paroi latérale du forage ;
un dispositif d'injection configuré pour injecter un fluide d'injection dans le forage ; et
un dispositif d'évacuation des déblais configuré pour évacuer les déblais situés entre le tube et la paroi latérale du forage lors de l'injection du fluide d'injection dans le forage, par nettoyage de la surface extérieure du tube en injectant un fluide de lavage autour du tube.

De préférence, le dispositif d'évacuation des déblais comprend un dispositif de déplacement configuré pour mettre en rotation le tube autour de la direction de forage.

Avantageusement, le dispositif d'évacuation des déblais comprend une tête d'injection pour injecter un fluide de lavage autour du tube.

### Brève description des dessins

L'invention sera mieux comprise à la lecture de la description qui suit de modes de réalisation de l'invention donnés à titre d'exemples non limitatifs, en référence aux dessins annexés, sur lesquels :
[Fig. 1]La figure **1** illustre une première étape d'un procédé de traitement d'un sol conforme à l'invention;
[Fig. 2]La figure **2** illustre une deuxième étape du procédé de traitement d'un sol conforme à l'invention;
[Fig. 3]La figure **3** illustre une troisième étape du procédé de traitement d'un sol conforme à l'invention;
[Fig. 4]La figure **4** illustre une quatrième étape du procédé de traitement d'un sol conforme à l'invention;
[Fig. 5]la figure **5** illustre une cinquième étape du procédé de traitement d'un sol conforme à l'invention;
[Fig. 6]La figure **6** illustre une sixième étape du procédé de traitement d'un sol conforme à l'invention;
[Fig. 7]La figure **7** illustre une septième étape du procédé de traitement d'un sol conforme à l'invention;
[Fig. 8]La figure **8** illustre une huitième étape du procédé de traitement d'un sol conforme à l'invention;
[Fig. 9]La figure **9** illustre une neuvième étape du procédé de traitement d'un sol conforme à l'invention;
[Fig. 10]La figure **10** illustre une variante de la neuvième étape du procédé de traitement d'un sol de la figure **9****;**
[Fig. 11]La figure **11** illustre le sol traité suite à l'étape illustrée en figure **10****;**
[Fig. 12]La figure **12** illustre une tête d'injection d'un dispositif de traitement selon l'invention ; et
[Fig. 13]La figure **13** illustre une vue en coupe de la tête d'injection de la figure **12****.**

### Description des modes de réalisation

L'invention porte sur un procédé de traitement d'un sol. Ce procédé permet de modifier les propriétés physiques d'une portion de sol à traiter, par injection d'un fluide d'injection.

A l'aide des figures **1** à **9****,** on va décrire un premier mode de réalisation du procédé, conforme à la présente invention, de traitement d'une première portion **Z1** d'un sol **S** et d'une seconde portion **Z2** dudit sol. Dans cet exemple, le sol **S** comprend notamment une première partie instable **S1** et une seconde partie instable **S2** s'étendant au-dessus de la première partie instable **S1.**

Conformément au procédé selon l'invention, on fournit un tube **10** creux et cylindrique, ayant une extrémité proximale **10a** et une extrémité distale **10b,** opposée à l'extrémité distale **10a.** Dans cet exemple, l'extrémité distale **10b** correspond à l'extrémité inférieure du tube et l'extrémité proximale **10a** correspond à l'extrémité supérieure du tube **10.** Le tube **10** comprend en son extrémité distale **10b** une pluralité de dents de découpe **12** formant un organe de coupe pour découper le sol **S.**

De manière non limitative, on fournit également une machine de forage **14** munie d'un mât **16** et d'un dispositif de déplacement **18.** Dans cet exemple non limitatif, le dispositif de déplacement **18** est monté coulissant le long du mât **16.** Le tube **10** coopère avec le dispositif de déplacement **18** de sorte que ledit dispositif de déplacement **18** est configuré pour entraîner ledit tube **10** en rotation.

La vitesse de rotation du tube **10** peut avantageusement être contrôlée et ajustée. Par ailleurs, le dispositif de déplacement **18** comprend également un capteur de couple **19,** permettant de mesurer un couple résistant appliqué au tube **10,** s'opposant à sa mise en rotation.

Dans cet exemple non limitatif, le procédé comprend une première étape de réalisation d'un forage à l'aide du tube **10.** Comme illustré en figure **1****,** le dispositif de déplacement **18** est translaté le long du mât **16,** vers le bas, de manière à déplacer le tube **10** sensiblement verticalement vers le bas. En parallèle, le dispositif de déplacement **18** entraine le tube **10** en rotation, afin de découper le sol à l'aide des dents de découpe **12,** de manière à réaliser ledit forage **F.** En variante, il pourrait être envisagé de faire vibrer le tube **10** afin de découper le sol **S.** Le tube constitue donc un tube de forage.

Sans sortir du cadre de l'invention, le forage **F** pourrait être réalisé au moyen d'un outil de forage indépendant du tube.

Le forage **F** est réalisé de manière à traverser au moins partiellement les portions de sol **Z1,Z2** à traiter. Comme on le constate sur la figure **2****,** le forage comprend un fond **Fa** et une paroi latérale **Fb.** En outre, ledit forage **F** s'étend selon une direction de forage **Y** et jusqu'à une profondeur de forage **Pf.**

Dans cet exemple, le forage traverse également les première et seconde parties de sol instables **S1,S2.**

Lorsque le tube **10** a atteint la profondeur de forage **Pf** souhaitée illustrée en figure **1****,** on réalise une deuxième étape selon laquelle le dispositif de déplacement **18** est translaté le long du mât **16,** vers le haut. Le tube **10,** coopérant avec le dispositif de déplacement **18,** est donc également déplacé vers le haut et remonte le long du forage **F.** Le tube est alors positionné dans le forage à une première profondeur prédéterminée **P1.** Plus précisément, le tube est positionné de sorte que son extrémité distale **10b** s'étende à ladite première profondeur prédéterminée **P1.**

Ladite profondeur prédéterminée **P1** est inférieure à la profondeur de forage **Pf** et inférieure à la profondeur à laquelle s'étend la première portion de sol **Z1** à traiter. Aussi, le tube s'étend au-dessus de la portion de sol à traiter et en regard des première et seconde parties de sol instable **S1,S2,** susceptibles de s'effondrer. Le tube **10** s'étend dans le forage **F,** selon la direction de forage **Y.**

Le tube permet alors de maintenir la paroi latérale **Fb** du forage sur une hauteur égale à la première profondeur prédéterminée **P1,** et donc notamment au niveau des première et seconde parties de sol instable **S1,S2,** afin d'empêcher ladite paroi latérale **Fb** de s'effondrer. En outre, on constate que le diamètre du tube **10** est très légèrement inférieur au diamètre du forage **F** de sorte qu'il épouse sensiblement la paroi latérale **Fb** du forage **F.** Un intérêt est d'empêcher d'autant plus efficacement l'effondrement de la paroi latérale du forage vers l'intérieur dudit forage **F.**

Le tube **10** est muni en son extrémité proximale **10a** d'une tête d'injection **20.** Un exemple de tête d'injection **20** est illustré en figures **12** et **13****.** Elle est de préférence montée de manière amovible à l'extrémité proximale **10a** du tube.

La tête d'injection **20** comprend une partie fixe **22** solidaire du dispositif de déplacement **18,** par l'intermédiaire d'une tige **23.** La tête d'injection **20** comprend en outre une partie pivotante **24** configurée pour pivoter par rapport à la partie fixe **22.** Par ailleurs, la tête d'injection **20** comprend un trou **26** traversant les parties fixe **22** et pivotante **24** et traversant donc la tête d'injection, de haut en bas selon un axe. Ledit axe est confondu avec la direction de forage **Y** lorsque le tube **10** s'étend dans ledit forage. Les parties fixe **22** et pivotante **24** présentent une forme sensiblement cylindrique. La partie pivotante **24** coopère avec l'extrémité proximale **10a** du tube **10,** de sorte qu'elle pivote selon la direction de forage **Y** lorsque le tube est entraîné en rotation. La tête d'injection comprend de plus un orifice **25** traversant les parties fixe **22** et pivotante **24** radialement. L'orifice **25** débouche dans le trou traversant **26.** Ledit orifice **25** est configuré pour être connecté à une source d'alimentation en fluide de lavage. La tête d'injection comprend également des joints pivotants **27** disposés entre la partie pivotante **24** et la partie fixe **22.**

On introduit ensuite un premier élément d'obturation **30** dans le forage, comme on peut le voir sur la figure **3****.** Dans cet exemple non limitatif, le premier élément d'obturation **30** est gonflable et présente une position rétractée dans laquelle il est dégonflé, et une position déployée dans laquelle il est gonflé. Il est en outre monté sur un canal d'injection **32,** de sorte que ledit canal d'injection **32** traverse le premier élément d'obturation **30.** Le premier élément d'obturation **30** est en outre relié à un organe de gonflage disposé hors du forage via une conduite de gonflage. Pour des raisons de lisibilité, ledit organe de gonflage et ladite conduite ne sont pas représentés.

Le premier élément d'obturation **30** est initialement placé en position rétractée, autour du canal d'injection **32.** Ledit canal d'injection et ledit premier élément d'obturation en position rétractée sont alors introduits conjointement dans le tube **10,** via le trou **24** traversant la tête d'injection **20**,et translatés vers le fond **Fa** du forage **F.** Ils sont déplacés jusqu'à ce que le premier élément d'obturation **30** sorte du tube par son extrémité distale **10b.** Le premier élément d'obturation est amené à une deuxième profondeur prédéterminée **P2,** comprise entre la première profondeur prédéterminée **P1** et la profondeur de forage **Pf.** Le premier élément d'obturation **30** s'étend alors entre le tube **10** et le fond du forage **Fa.** La conduite de gonflage et le canal d'injection **32** s'étendent dans le tube **10** et dans le trou **26** traversant de la tête d'injection **20** et débouchent hors de ladite tête d'injection par son extrémité supérieure.

On injecte alors de l'air dans le premier élément d'obturation **30,** via la conduite, grâce à l'organe de gonflage. Le premier élément d'obturation est alors gonflé et placé en position déployée, illustrée en figure **4****.** Il peut donc être déployé depuis l'extérieur du forage.

En position déployée, le premier élément d'obturation **30** épouse la paroi latérale **Fb** du forage **F** de sorte qu'il forme un bouchon entre les parties de forage disposées au-dessus et en dessous dudit premier élément d'obturation **30.** Le premier élément d'obturation définit alors une zone d'injection **34** située entre ledit premier élément d'obturation **30,** le fond **Fa** du forage **F** et la paroi latérale **Fb** du forage. La zone d'injection **34** est disposée en regard de la première portion de sol à traiter **Z1.**

Le canal d'injection **32** est de préférence connecté à une source d'alimentation en fluide d'injection. Comme on le constate sur la figure **4****,** le canal d'injection **32** traverse la tête d'injection **20** et s'étend également à l'intérieur du tube **10.** Il comprend une extrémité proximale **32a** faisant saillie depuis l'extrémité proximale **10a** du tube et depuis l'extrémité supérieure de la tête d'injection **20.** L'extrémité proximale **32a** du canal d'injection **32** est reliée à la source d'alimentation en fluide d'injection. Le canal d'injection **32** comprend également une extrémité distale **32b** s'étendant alors dans la zone d'injection **34,** en dessous du premier élément d'obturation **30.** L'extrémité distale du canal d'injection **32** est munie d'une buse d'injection **36** configurée pour projeter un fluide d'injection. Le canal d'injection **32** et la buse d'injection **36** font partie d'un dispositif d'injection.

On procède alors à l'injection du fluide d'injection, illustrée en figure **5****.** Le fluide d'injection peut consister en un produit d'étanchéification s'il est nécessaire d'étanchéifier le sol ou en une boue durcissable s'il convient de consolider le sol. Il peut également s'agir d'un coulis.

Le fluide d'injection est introduit dans le canal d'injection **32,** à l'extrémité proximale **32a** dudit canal d'injection et se propage dans ledit canal d'injection depuis son extrémité proximale jusqu'à son extrémité distale **32b.** Il est alors injecté dans la zone d'injection **34** grâce à la buse d'injection **36** qui permet de le projeter sensiblement radialement vers la paroi latérale **Fb** du forage **F.** Le fluide d'injection injecté est représenté par les flèches en traits pleins. Le fluide d'injection s'infiltre alors dans le sol **S** et se propage dans la première portion de sol **Z1** à traiter. On réalise ainsi le traitement du sol.

Le premier élément d'obturation **30** permet d'éviter une projection directe du fluide d'injection vers le tube **10.** Comme on le constate sur la figure **5****,** le fluide d'injection est toutefois susceptible de contourner le premier élément d'obturation et de s'accumuler entre ledit premier élément d'obturation **30** et le tube **10** ou encore de s'infiltrer entre le tube **10** et la paroi latérale **Fb** du forage. En particulier, le fluide d'injection éventuellement mélangé à des particules de sol, forme des déblais risquant de s'infiltrer entre la paroi latérale du forage et une surface extérieure **11** du tube. Ceci n'est pas souhaitable dans la mesure où ces déblais risquent de perturber le déplacement du tube **10** ou même de bloquer le tube dans le forage.

Conformément à l'invention, on procède à une étape d'évacuation des déblais situés entre le tube **10** et la paroi latérale **Fb** du forage, simultanément à l'injection du fluide d'injection dans la zone d'injection **34,** de manière à retirer les déblais au contact dudit tube. Plus précisément, on procède à une étape de nettoyage de la surface extérieure **11** du tube. Avantageusement, seule la partie du tube qui est dans le sol est nettoyée.

Dans cet exemple non limitatif, en parallèle de l'injection du fluide d'injection, on mesure le couple résistant appliqué au tube, à l'aide du capteur de couple **19.** Lorsque ce couple résistant est supérieur à un seuil prédéterminé, on en déduit la présence de déblais, et notamment de fluide d'injection, au contact du tube **10** et on déclenche alors le nettoyage du tube et l'évacuation des déblais.

Sans sortir du cadre de l'invention, l'étape d'évacuation des déblais pourrait être déclenchée dès le début de l'injection du fluide d'injection dans la zone d'injection **34.**

Afin de nettoyer le tube **10** et d'évacuer les déblais, le tube **10** est mis en rotation, à l'aide du dispositif de déplacement **18,** autour d'un axe de rotation sensiblement confondu avec la direction longitudinale **Y** du forage **F.** Grâce à cette mise en rotation, le fluide d'injection au contact du tube ne risque pas de sécher et de se solidifier. Le risque que le tube reste coincé dans le sol est donc fortement réduit. En outre, le mouvement de rotation du tube **10** a pour conséquence de déplacer les déblais situés entre ledit tube et la paroi latérale **Fb** du forage vers l'extrémité proximale **10a** du tube.

La mise en rotation du tube permet donc de nettoyer efficacement sa surface extérieure **11** et d'évacuer rapidement les déblais.

Sans sortir du cadre de l'invention, la surface extérieure **11** du tube pourrait comprendre au moins une hélice permettant d'acheminer les déblais vers l'extrémité proximale **10a** du tube et donc vers l'extérieur du tube, pour en faciliter l'évacuation.

En parallèle, pour nettoyer la surface extérieure **11** du tube et évacuer les déblais, on réalise également une étape d'injection d'un fluide de lavage autour du tube **10.** Le fluide de lavage peut comprendre une solution aqueuse et des agents nettoyants. Pour ce faire, le fluide de lavage est introduit dans le tube, à son extrémité proximale **10a,** via l'orifice ménagé dans les parties fixe **22** et pivotante **24** de la tête d'injection **20.** La tête d'injection **20** permet donc d'injecter le fluide de lavage dans le tube **10.** Le tube est alors utilisé comme une conduite, de sorte que le fluide de lavage s'écoule entre le canal d'injection **32** et le tube **10.** Le fluide de lavage est amené jusqu'à l'extrémité distale **10b** du tube où il est injecté dans le forage **F.** Dans la mesure où le tube **10** pivote, la partie pivotante **24** de la tête d'injection **20** est également entraînée en rotation.

Le fluide de lavage remplit alors progressivement la partie supérieure du forage située au-dessus du premier élément d'obturation et s'infiltre entre la surface extérieure **11** du tube **10** et la paroi latérale **Fb** du forage. Les déblais, comprenant le fluide d'injection, présents dans cette partie supérieure du forage se mélangent alors au fluide de lavage, de sorte que le fluide de lavage entraîne les déblais vers l'extrémité supérieure du forage et les chasse hors du forage. Cette étape permet d'évacuer les déblais et de nettoyer plus efficacement la surface extérieure **11** du tube **10.**

Sur la figure **5****,** le trajet du fluide de lavage lors de son injection est représenté par des flèches en pointillés.

L'action couplée du fluide de lavage et de la mise en rotation du tube permet de détacher d'autant plus efficacement les déblais au contact du tube. La mise en rotation du tube conjointement à l'injection du fluide de lavage permet donc un nettoyage très efficace de la surface extérieure **11** du tube **10,** réduisant sensiblement les risques de blocage du tube **10** dans le forage **F.** La tête d'injection **20** et le dispositif de déplacement **18** forment un dispositif de nettoyage du tube **10** et donc un dispositif d'évacuation des déblais situés entre le tube **10** et la paroi latérale **Fb** du forage **F.**

Sur la figure **6****,** on constate que le fluide d'injection s'est propagé dans la première portion de sol **Z1,** depuis la zone d'injection, de sorte que cette première portion de sol **Z1** a été traitée. Les dimensions de la première portion de sol **Z1** traitée dépendent notamment du temps d'injection et de la quantité de fluide d'injection injectée.

Les figures **7** à **10** illustrent le traitement de la seconde portion de sol **Z2** distincte de la première portion de sol **Z1** traitée. La seconde portion de sol **Z2** à traiter s'étend entre la première partie de sol instable **S1** et la seconde partie de sol instable **S2.**

Dans un premier temps, le tube **10** est déplacé vers le haut du forage **F** et positionné à une première profondeur prédéterminée secondaire **P1'** inférieure à la première profondeur prédéterminée **P1.** Le tube **10** est alors situé en regard de la seconde partie de sol instable **S2** et permet de maintenir la paroi latérale **Fb** du forage **F** au niveau de cette seconde partie de sol instable **S2.**

Comme illustré par le passage de la figure **7** à la figure **8****,** le premier élément d'obturation **30** est dégonflé et placé en position rétractée. Il est alors déplacé vers le haut du forage **F** jusqu'en une deuxième profondeur prédéterminée secondaire **P2'** inférieure à la deuxième profondeur prédéterminée **P2.**

Comme précédemment, le premier élément d'obturation **30** est gonflé de manière à être placé en position déployée dans laquelle il épouse la paroi latérale **Fb** du forage. Le premier élément d'obturation définit alors une zone d'injection secondaire **34'** située entre le premier élément d'obturation **30,** le fond **Fa** du forage **F** et la paroi latérale **Fb** du forage. La zone d'injection secondaire **34'** est disposée notamment en regard de la seconde portion de sol **Z2** à traiter, comme on peut le voir en figure **9****.**

Le canal d'injection **32** et la buse d'injection **36** sont également remontés dans le forage, en regard de la seconde portion de sol **Z2** à traiter. Comme précédemment, le fluide d'injection est injecté dans la zone d'injection secondaire **34'** de manière à traiter la seconde portion de sol **Z2.** En parallèle, le tube est nettoyé et les déblais situés entre le tube **10** et la paroi latérale **Fb** du forage **F** sont évacués. Pour ce faire, le tube **10** est mis en rotation à l'aide du dispositif de déplacement **18** et un fluide de lavage est injecté dans le forage **F** et autour du tube **10** à l'aide de la tête d'injection **20.** Là-encore, la circulation du fluide de lavage permet d'éviter que les déblais, comprenant le fluide d'injection, ne bloquent le tube dans le forage.

Comme on le constate sur la figure **9****,** le fluide d'injection s'est infiltré dans le sol **S** de sorte que la première portion de sol **Z1** et la seconde portion de sol **Z2** sont traitées.

Selon une variante non-limitative, et comme illustré en figure **10****,** on aurait également pu introduire un deuxième élément d'obturation **31** dans le forage à une troisième profondeur prédéterminée **P3** comprise entre la deuxième profondeur prédéterminée secondaire **P2'** et la profondeur de forage **Pf.** Le deuxième élément d'obturation **31** se trouve alors entre le premier élément d'obturation **30** et le fond du forage **Fa.**

Le deuxième élément d'obturation **31** est similaire au premier élément d'obturation **30** et peut également être placé dans une position déployée. Il permet par conséquent de réduire la zone d'injection secondaire **34',** de sorte que ladite zone d'injection secondaire **34'** s'étend dès lors entre le premier élément d'obturation **30,** le deuxième élément d'obturation **31** et la paroi latérale **Fb** du forage. Un intérêt est de ne pas projeter le fluide d'injection vers le fond **Fa** du forage et donc de localiser plus précisément l'injection.

Sans sortir du cadre de l'invention, le deuxième élément d'obturation **31** peut avoir été introduit en même temps que le premier élément d'obturation **30** ou après.

Comme illustré en figure **11****,** on peut alors extraire le tube **10** hors du forage, toujours en déplaçant l'organe de guidage **18** le long du mât. On extrait également le premier élément d'obturation **30** après l'avoir placé en position rétractée et le canal d'injection **32.**

Le traitement des première et seconde portions de sol **Z1,Z2** a donc été réalisé en remontant, en deux étapes d'injection successives, vers le haut du forage **F.**

## Revendications

1. Procédé de traitement d'un sol (S) comprenant les étapes suivantes :
on fournit un tube (10) ayant une extrémité distale (10b);
on réalise un forage (F) dans le sol, le forage ayant un fond (Fa), une paroi latérale (Fb), une profondeur de forage (Pf) et s'étendant selon une direction de forage (Y);
on positionne le tube dans le forage à une première profondeur prédéterminée (P1) inférieure à la profondeur de forage ;
on introduit au moins un premier élément d'obturation (30) dans le forage à une deuxième profondeur prédéterminée (P2) comprise entre la première profondeur prédéterminée et la profondeur de forage, de sorte qu'il s'étend entre l'extrémité distale du tube et le fond du forage, ledit au moins un premier élément d'obturation étant configuré pour obturer le forage afin de définir une zone d'injection (34) située entre ledit au moins un premier élément d'obturation, le fond du forage et la paroi latérale du forage ;
ledit procédé de traitement de sol étant **caractérisé en ce qu'**on
injecte un fluide d'injection dans la zone d'injection tout en réalisant une étape d'évacuation des déblais situés entre le tube et la paroi latérale du forage, l'étape d'évacuation des déblais comprenant le nettoyage de la surface extérieure (11) du tube (10), l'étape de nettoyage de la surface extérieure (11) du tube (10) comprenant l'injection d'un fluide de lavage autour du tube.

2. Procédé de traitement selon la revendication 1, **caractérisé en ce que** l'étape de nettoyage de la surface extérieure (11) du tube (10) comprend la mise en rotation dudit tube autour de la direction de forage (Y).

3. Procédé de traitement selon la revendication 1 ou 2, **caractérisé en ce que** l'extrémité distale du tube (10) porte un organe de coupe (22), et **en ce que** l'étape de forage du sol (S) est réalisée à l'aide du tube déplacé dans le sol selon la direction de forage (Y) jusqu'à la profondeur de forage (Pf).

4. Procédé de traitement selon l'une quelconque des revendications 1 à 3, **caractérisé en ce que** le diamètre du tube (10) est sensiblement égal au diamètre du forage.

5. Procédé de traitement selon l'une quelconque des revendications 1 à 4, **caractérisé en ce que** l'on fournit un capteur de couple (19), **en ce que** l'on mesure un couple résistant appliqué au tube (10) à l'aide du capteur de couple, et **en ce que** l'on détecte une éventuelle présence de déblais en contact avec le tube, grâce au couple résistant mesuré.

6. Procédé de traitement selon l'une quelconque des revendications 1 à 5, **caractérisé en ce que** ledit au moins un premier élément d'obturation (30) présente une position rétractée dans laquelle il peut être déplacé dans le forage (F) et une position déployée dans laquelle il coopère avec la paroi latérale (Fb) du forage pour obturer le forage afin de définir ladite zone d'injection (34).

7. Procédé de traitement selon la revendication 6, **caractérisé en ce que** l'introduction dudit au moins un premier élément d'obturation (30) dans le forage (F) comprend l'introduction dudit premier élément d'obturation, en position rétractée, dans le tube (10) et le déplacement dudit premier élément d'obturation le long du tube jusqu'à la deuxième profondeur prédéterminée (P2).

8. Procédé de traitement selon l'une quelconque des revendications 1 à 7, **caractérisé en ce que** l'injection du fluide d'injection est réalisée à l'aide d'un dispositif d'injection comprenant un canal d'injection s'étendant à l'intérieur du tube (10) et débouchant dans la zone d'injection.

9. Procédé de traitement selon la revendication 8, **caractérisé en ce que** le canal d'injection traverse ledit au moins un premier élément d'obturation (30).

10. Procédé de traitement selon l'une quelconque des revendications 1 à 9, dans lequel on introduit un deuxième élément d'obturation (31) dans le forage à une troisième profondeur prédéterminée (P3) comprise entre la deuxième profondeur prédéterminée (P2) et la profondeur de forage (Pf), de sorte qu'il se trouve entre ledit au moins un premier élément d'obturation (30) et le fond (Fa) du forage (F), ledit deuxième élément d'obturation étant configuré pour obturer le forage de sorte que la zone d'injection (34') s'étend entre le premier élément d'obturation (30), le deuxième élément d'obturation et la paroi latérale (Fb) du forage.

11. Procédé de traitement selon l'une quelconque des revendications 1 à 10, **caractérisé en ce que** le fluide d'injection est choisi parmi un produit d'étanchéification et une boue durcissable configurée pour consolider le sol (S).

12. Procédé de traitement selon la revendication 5, **caractérisé en ce que** le fluide de lavage est injecté si une présence de déblais en contact avec le tube (10) est détectée à l'aide du capteur de couple (19).

13. Procédé de traitement selon l'une quelconque des revendications 1 à 12, **caractérisé en ce que** le fluide de lavage est injecté par l'extrémité distale (10b) du tube (10).

14. Procédé de traitement selon la revendication 13, **caractérisé en ce que** l'étape d'injection d'un fluide de lavage est réalisée à l'aide d'une tête d'injection (20) configurée pour injecter le fluide de lavage dans le tube (10), la tête d'injection comprenant une partie fixe (22) et une partie pivotante (24), la partie pivotante étant configurée pour coopérer avec le tube (10).

15. Dispositif de traitement d'un sol (S) dans lequel est réalisé un forage (F) ayant un fond (Fa), une paroi latérale (Fb), une profondeur de forage (Pf) et s'étendant selon une direction de forage (Y), ledit dispositif de traitement comprend:
un tube (10) ayant une extrémité distale (10b), ledit tube étant configuré pour être positionné dans le forage à une première profondeur prédéterminée (P1) inférieure à la profondeur de forage ;
au moins un premier élément d'obturation (30) configuré pour être introduit dans le forage à une deuxième profondeur prédéterminée (P2) comprise entre la première profondeur prédéterminée et la profondeur de forage, ledit au moins un premier élément d'obturation étant configuré pour obturer le forage afin de définir une zone d'injection (34) située entre ledit au moins un premier élément d'obturation, le fond du forage et la paroi latérale du forage ;
un dispositif d'injection (32,36) configuré pour injecter un fluide d'injection dans le forage ;
ledit dispositif de traitement de sol étant **caractérisé en ce qu'**il comprend un dispositif d'évacuation des déblais (18,20) configuré pour évacuer les déblais situés entre le tube et la paroi latérale du forage lors de l'injection du fluide d'injection dans le forage, par nettoyage de la surface extérieure (11) du tube (10) en injectant un fluide de lavage autour du tube.

16. Dispositif de traitement selon la revendication 15, **caractérisé en ce que** le dispositif d'évacuation des déblais comprend un dispositif de déplacement (18) configuré pour mettre en rotation le tube (10) autour de la direction de forage (Y).

17. Dispositif de traitement selon la revendication 15 ou 16, **caractérisé en ce que** le dispositif d'évacuation des déblais comprend une tête d'injection (20) pour injecter un fluide de lavage autour du tube (10).

## Patentansprüche

1. Verfahren zur Bodenbehandlung (S), umfassend die folgenden Schritte:
Bereitstellen eines Rohrs (10) mit einem distalen Ende (10b),
Durchführen einer Bohrung (F) in dem Boden, wobei die Bohrung eine Bodenseite (Fa), eine Seitenwand (Fb), eine Bohrtiefe (Pf) aufweist und sich in einer Bohrrichtung (Y) erstreckt,
Positionieren des Rohrs in der Bohrung in einer ersten vorbestimmten Tiefe (P1), die geringer als die Bohrtiefe ist,
Einführen von mindestens einem ersten Verschlusselement (30) in die Bohrung in einer zweiten vorbestimmten Tiefe (P2) zwischen der ersten vorbestimmten Tiefe und der Bohrtiefe, sodass es sich zwischen dem distalen Ende des Rohrs und der Bodenseite der Bohrung erstreckt, wobei das mindestens eine erste Verschlusselement dazu ausgestaltet ist, die Bohrung zu verschließen, um eine Einspritzzone (34) zu definieren, die sich zwischen dem mindestens einen ersten Verschlusselement, der Bodenseite der Bohrung und der Seitenwand der Bohrung befindet,
wobei das Verfahren zur Bodenbehandlung **dadurch gekennzeichnet ist, dass** eine Einspritzflüssigkeit in die Einspritzzone eingespritzt wird, während ein Schritt des Entfernens des Bohrkleins, das sich zwischen dem Rohr und der Seitenwand der Bohrung befindet, durchgeführt wird, wobei der Schritt des Entfernens des Bohrkleins Reinigen der Außenfläche (11) des Rohrs (10) umfasst, wobei der Schritt des Reinigens der Außenfläche (11) des Rohrs (10) Einspritzen einer Waschflüssigkeit um das Rohr herum umfasst.

2. Behandlungsverfahren nach Anspruch 1, **dadurch gekennzeichnet, dass** der Schritt des Reinigens der Außenfläche (11) des Rohrs (10) In-Drehung-Versetzen des Rohrs um die Bohrrichtung (Y) herum umfasst.

3. Behandlungsverfahren nach Anspruch 1 oder 2, **dadurch gekennzeichnet, dass** das distale Ende des Rohrs (10) ein Schneidelement (22) trägt und dass der Schritt des Bohrens des Bodens (S) mit Hilfe des Rohrs durchgeführt wird, das in dem Boden entlang der Bohrrichtung (Y) bis zu der Bohrtiefe (Pf) bewegt wird.

4. Behandlungsverfahren nach einem der Ansprüche 1 bis 3, **dadurch gekennzeichnet, dass** der Durchmesser des Rohrs (10) im Wesentlichen gleich dem Durchmesser der Bohrung ist.

5. Behandlungsverfahren nach einem der Ansprüche 1 bis 4, **dadurch gekennzeichnet, dass** ein Drehmomentsensor (19) vorgesehen ist, dass mit Hilfe des Drehmomentsensors ein Widerstandsdrehmoment gemessen wird, das auf das Rohr (10) ausgeübt wird, und dass durch das gemessene Widerstandsdrehmoment ein mögliches Vorhandensein von Bohrklein in Kontakt mit dem Rohr erfasst wird.

6. Behandlungsverfahren nach einem der Ansprüche 1 bis 5, **dadurch gekennzeichnet, dass** das mindestens eine erste Verschlusselement (30) eine zurückgezogene Position, in der es in der Bohrung (F) bewegt werden kann, und eine ausgefahrene Position aufweist, in der es mit der Seitenwand (Fb) der Bohrung zusammenwirkt, um die Bohrung zu verschließen, um die Einspritzzone (34) zu definieren.

7. Behandlungsverfahren nach Anspruch 6, **dadurch gekennzeichnet, dass** das Einführen des mindestens einen ersten Verschlusselements (30) in die Bohrung (F) Einführen des ersten Verschlusselements in zurückgezogener Position in das Rohr (10) und Bewegen des ersten Verschlusselements entlang des Rohrs bis zu der zweiten vorbestimmten Tiefe (P2) umfasst.

8. Behandlungsverfahren nach einem der Ansprüche 1 bis 7, **dadurch gekennzeichnet, dass** das Einspritzen der Einspritzflüssigkeit mit Hilfe einer Einspritzvorrichtung durchgeführt wird, die einen Einspritzkanal umfasst, der sich in das Innere des Rohrs (10) erstreckt und in die Einspritzzone mündet.

9. Behandlungsverfahren nach Anspruch 8, **dadurch gekennzeichnet, dass** der Einspritzkanal durch das mindestens eine erste Verschlusselement (30) verläuft.

10. Behandlungsverfahren nach einem der Ansprüche 1 bis 9, wobei ein zweites Verschlusselement (31) in die Bohrung in einer dritten vorbestimmten Tiefe (P3) zwischen der zweiten vorbestimmten Tiefe (P2) und der Bohrtiefe (Pf) eingeführt wird, sodass es sich zwischen dem mindestens einen ersten Verschlusselement (30) und der Bodenseite (Fa) der Bohrung (F) befindet, wobei das zweite Verschlusselement dazu ausgestaltet ist, die Bohrung zu verschließen, sodass sich die Einspritzzone (34') zwischen dem ersten Verschlusselement (30), dem zweiten Verschlusselement und der Seitenwand (Fb) der Bohrung erstreckt.

11. Behandlungsverfahren nach einem der Ansprüche 1 bis 10, **dadurch gekennzeichnet, dass** die Einspritzflüssigkeit aus einem Versiegelungsprodukt und einem aushärtbaren Schlamm, der dazu ausgestaltet ist, den Boden (S) zu verfestigen, ausgewählt ist.

12. Behandlungsverfahren nach Anspruch 5, **dadurch gekennzeichnet, dass** die Waschflüssigkeit eingespritzt wird, wenn ein Vorhandensein von Bohrklein in Kontakt mit dem Rohr (10) mit Hilfe des Drehmomentsensors (19) erfasst wird.

13. Behandlungsverfahren nach einem der Ansprüche 1 bis 12, **dadurch gekennzeichnet, dass** die Waschflüssigkeit durch das distale Ende (10b) des Rohrs (10) eingespritzt wird.

14. Behandlungsverfahren nach Anspruch 13, **dadurch gekennzeichnet, dass** der Schritt des Einspritzens einer Waschflüssigkeit mit Hilfe eines Einspritzkopfs (20) durchgeführt wird, der dazu ausgestaltet ist, die Waschflüssigkeit in das Rohr (10) einzuspritzen, wobei der Einspritzkopf einen festen Teil (22) und einen Schwenkteil (24) umfasst, wobei der Schwenkteil dazu ausgestaltet ist, mit dem Rohr (10) zusammenzuwirken.

15. Vorrichtung zur Bodenbehandlung (S), in der eine Bohrung (F) mit einer Bodenseite (Fa), einer Seitenwand (Fb), einer Bohrtiefe (Pf) durchgeführt wird und die sich entlang einer Bohrrichtung (Y) erstreckt,
wobei die Behandlungsvorrichtung umfasst:
ein Rohr (10) mit einem distalen Ende (10b), wobei das Rohr dazu ausgestaltet ist, in der Bohrung in einer ersten vorbestimmten Tiefe (P1), die geringer als die Bohrtiefe ist, positioniert zu werden,
mindestens ein erstes Verschlusselement (30), das dazu ausgestaltet ist, in die Bohrung in einer zweiten vorbestimmten Tiefe (P2) zwischen der ersten vorbestimmten Tiefe und der Bohrtiefe eingeführt zu werden, wobei das mindestens eine erste Verschlusselement dazu ausgestaltet ist, die Bohrung zu verschließen, um eine Einspritzzone (34) definieren, die sich zwischen dem mindestens einen ersten Verschlusselement, der Bodenseite der Bohrung und der Seitenwand der Bohrung befindet,
eine Einspritzvorrichtung (32, 36), die dazu ausgestaltet ist, eine Einspritzflüssigkeit in die Bohrung einzuspritzen,
wobei die Vorrichtung zur Bodenbehandlung **dadurch gekennzeichnet ist, dass** sie umfasst
eine Bohrkleinentfernungsvorrichtung (18, 20), die dazu ausgestaltet ist, das Bohrklein, das sich zwischen dem Rohr und der Seitenwand der Bohrung befindet, während des Einspritzens der Einspritzflüssigkeit in die Bohrung durch Reinigen der Außenfläche (11) des Rohrs (10), indem eine Waschflüssigkeit um das Rohr herum eingespritzt wird, zu entfernen.

16. Behandlungsvorrichtung nach Anspruch 15, **dadurch gekennzeichnet, dass** die Bohrkleinentfernungsvorrichtung eine Bewegungsvorrichtung (18) umfasst, die dazu ausgestaltet ist, das Rohr (10) um die Bohrrichtung (Y) herum in Drehung zu versetzen.

17. Behandlungsvorrichtung nach Anspruch 15 oder 16, **dadurch gekennzeichnet, dass** die Bohrkleinentfernungsvorrichtung einen Einspritzkopf (20) umfasst, um eine Waschflüssigkeit um das Rohr (10) herum einzuspritzen.

## Claims

1. A method for treating soil (S) comprising the following steps:
a tube (10) is supplied having a distal end (10b);
a borehole (F) is made in the soil, the borehole having a bottom (Fa), a lateral wall (Fb), a borehole depth (Pf) and extending in a boring direction (Y);
the tube is positioned in the borehole at a first predetermined depth (P1) less than the borehole depth;
at least one first blocking element (30) is introduced into the borehole at a second predetermined depth (P2) comprised between the first predetermined depth and the borehole depth, so that it extends between the distal end of the tube and the bottom of the borehole, said at least one first blocking element being configured to block the borehole in order to define an injection zone (34) located between said at least one first blocking element, the bottom of the borehole and the lateral wall of the borehole; said method for treating a soil being **characterized in that** an injection fluid is injected into the injection zone while carrying out a step of removing the cuttings located between the tube and the lateral wall of the borehole, the step of removing the cuttings comprising the cleaning of the outer surface (11) of the tube (10), the step of cleaning the outer surface (11) of the tube (10) comprising the injection of a washing fluid around the tube.

2. The treatment method according to claim 1, **characterized in that** the step of cleaning the outer surface (11) of the tube (10) comprises the rotation of said tube around the boring direction (Y).

3. The treatment method according to claim 1 or 2, **characterized in that** the distal end of the tube (10) bears a cutting member (22), and **in that** the step of boring in the soil (S) is carried out by means of the tube moving in the soil in the boring direction (Y) until the borehole depth (Pf).

4. The treatment method according to any one of claims 1 to 3, **characterized in that** the diameter of the tube (10) is substantially equal to the diameter of the borehole.

5. The treatment method according to any one of claims 1 to 4, **characterized in that** a torque sensor (19) is supplied, **in that** a resisting torque applied to the tube (10) is measured by means of the torque sensor, and **in that** a possible presence of cuttings in contact with the tube is detected due to the measured resisting torque.

6. The treatment method according to any one of claims 1 to 5, **characterized in that** said at least one first blocking element (30) has a retracted position in which it can be moved in the borehole (F) and a deployed position in which it cooperates with the lateral wall (Fb) of the borehole to block the borehole in order to define said injection zone (34).

7. The treatment method according to claim 6, **characterized in that** the introduction of said at least one first blocking element (30) into the borehole (F) comprises the introduction of said first blocking element, in the retracted position, into the tube (10) and the movement of said first blocking element along the tube until the second predetermined depth (P2).

8. The treatment method according to any one of claims 1 to 7, **characterized in that** the injection of the fluid is accomplished by means of an injection device comprising an injection channel extending inside the tube (10) and leading into the injection zone.

9. The treatment method according to claim 8, **characterized in that** the injection channel passes through said at least one first blocking element (30).

10. The treatment method according to any one of claims 1 to 9, wherein
a second blocking element (31) is introduced into the borehole at a third predetermined depth (P3) comprised between the second predetermined depth (P2) and the borehole depth (Pf), so that it is located between said at least one first blocking element (30) and the bottom (Fa) of the borehole (F), said second blocking element being configured to block the borehole so that the injection zone (34') extends between the first blocking element (30), the second blocking element and the lateral wall (Fb) of the borehole.

11. The treatment method according to any one of claims 1 to 10, **characterized in that** the injection fluid is selected among a waterproofing product and a hardenable mud configured to consolidate the soil (S).

12. The treatment method according to claim 5, **characterized in that** the washing fluid is injected if a presence of cuttings in contact with the tube (10) is detected by means of the torque sensor (19).

13. The treatment method according any one of claims 1 to 12, **characterized in that** the washing fluid is injected by the distal end (10b) of the tube (10).

14. The treatment method according to claim 13, **characterized in that** the step of injecting a washing fluid is carried out by means of an injection head (20) configured to inject the washing fluid into the tube (10), the injection head comprising a fixed part (22) and a pivoting part (24), the pivoting portion being configured to cooperate with the tube (10).

15. A device for treating soil (S) in which a borehole (F) is made having a bottom (Fa), a lateral wall (Fb), a borehole depth (Pf) and extending in a boring direction (Y), said treatment device comprising:
a tube (10) having a distal end (10b), said tube being configured to be positioned in the borehole at a first predetermined depth (P1) less than the borehole depth;
at least one first blocking element (30) configured to be introduced into the borehole at a second predetermined depth (P2) comprised between the first predetermined depth and the borehole depth, said at least one first blocking element being configured to block the borehole in order to define an injection zone (34) located between said at least one first blocking element, the bottom of the borehole and the lateral wall of the borehole;
an injection device (32, 36) configured to inject an injection fluid into the borehole;
said device for treating soil being **characterized in that** it comprises a device for removing the cuttings (18, 20) configured to remove the cuttings located between the tube and the lateral wall of the borehole during the injection of the injection fluid into the borehole, by cleaning the outer surface (11) of the tube (10) by injecting a washing fluid around the tube.

16. The treatment device according to claim 15, **characterized in that** the device for removing the cuttings comprises a movement device (18) configured to set the tube (10) in rotation around the boring direction (Y).

17. The treatment device according to claim 15 or 16, **characterized in that** the device for removing the cuttings comprises an injection head (20) for injecting a washing fluid around the tube (10).
